# EUROPÄISCHE PATENTSCHRIFT

(11) **EP 1 753 324 B1**
(45) Veröffentlichungstag und Bekanntmachung des Hinweises auf die Patenterteilung: **02.01.2008**
(21) Anmeldenummer: 05756021.1
(22) Anmeldetag: 31.05.2005
(51) Int. Cl.: A47F 1/12, A47F 3/00

(54) **WARENTRÄGER FÜR SB-GESCHÄFTE**
MERCHANDISE SUPPORT FOR SELF-SERVICE SHOPS
SUPPORT DE MARCHANDISE POUR DES MAGASINS EN LIBRE SERVICE

(30) Priorität: 02.06.2004 DE 202004008739 U
(43) Veröffentlichungstag der Anmeldung: 21.02.2007
(73) Patentinhaber: WANZL METALLWARENFABRIK GMBH, 89336 Leipheim (DE)
(72) Erfinder: LANGENMEIR, Markus, 89362 Offingen (DE)
(86) Internationale Anmeldenummer: PCT/DE2005/000983
(87) Internationale Veröffentlichungsnummer: WO 2005/117664

(56) Entgegenhaltungen:
- DE-A1- 2 734 499
- DE-A1- 10 323 496
- DE-U1- 8 913 241
- DE-U1- 20 214 425
- DE-U1- 29 602 537
- GB-A- 2 263 474

## Beschreibung

Die Erfindung betrifft einen Warenträger für SB-Geschäfte, mit einem Gehäuse, das einen Warenaufnahmeraum sowie zwei Seitenwände aufweist, die durch einen Rahmen verbunden sind, der so gestaltet ist, dass an der Vorder- und/oder an der Rückseite des Warenträgers zum Entnehmen der Ware bestimmte Zugriffsöffnungen gebildet sind, die durch wenigstens ein kraftbetriebenes Verschlussgitter verschließbar sind, wobei das wenigstens eine Verschlussgitter in an den Seitenwänden befindlichen Führungsbahnen und zusätzlich auf mindestens einer zwischen den Seitenwänden befindlichen Stützbahn geführt ist und wobei sich das wenigstens eine Verschlussgitter in seiner Nichtgebrauchslage, in welcher die Zugriffsöffnungen zugänglich sind, zumindest mit einem Teil seines Volumens in einem Verstauraum befindet, der außerhalb des Warenaufnahmeraumes angeordnet ist.

Als nächstliegender Stand der Technik ist ein Warenträger anzuführen, der in der deutschen Gebrauchsmusterschrift DE 202 14 425.9 U1 näher beschrieben ist. Entsprechend der in dieser Schrift aufgezeigten erfinderischen Idee sind inzwischen Warenträger gebaut und an SB-Geschäfte geliefert worden. Es ist vorgeschlagen worden, Warenträger dieser Art noch größer als bisher zu gestalten. Dies stellt erhöhte Anforderungen an die Füluungseigenschaften der wenigstens einen, für das Verschlussgitter bestimmten Stützbahn, die sich zwischen den an den Seitenwänden angeordneten Führungsbahnen befindet. So soll sichergestellt sein, dass das in diesem Falle sehr breite Verschlussgitter sicher geführt ist, nicht durchhängt und auch nicht zum Zwecke unerlaubter Warenentnahme aufgespreizt werden kann.

Es ist Aufgabe der Erfindung, einen Warenträger der hier vorliegenden Art so weiterzuentwickeln, dass die eben genannten Forderungen erfüllt werden.

Die Lösung der Aufgabe besteht darin, dass im Verstauraum wenigstens ein als eigenständiges Bauteil gestalteter, am Rahmen befestigter Bahnabschnitt vorgesehen ist, der eine Verlängerung der mindestens einen Stützbahn bildet.

Um die Vorteile der aufgefundenen Lösung noch besser begründen zu können, bedarf es des Hinweises, dass bei den bisher in der Praxis verwendeten Warenträgern die wenigstens eine Stützbahn vor Erreichen des Verstauraumes endet. Im Verstauraum selbst ist das Verschlussgitter lediglich in den an den Seitenwänden angeordneten Führungsbahnen geführt, was letztendlich die vorab genannten Nachteile entstehen lässt.

Mit der aufgefundenen Lösung werden diese Nachteile beseitigt. Durch den im Verstauraum befindlichen wenigstens einen Bahnabschnitt wird das Verschlussgitter so geführt und abgestützt, dass beim Bewegen des Verschlussgitters kein Verkanten erfolgt, welches das sichere Führen des Verschlussgitters bei dessen Bewegungsvorgang beeinträchtigen könnte. Das Verschlussgitter hängt auch nicht durch, da der wenigstens eine Bahnabschnitt eine zusätzliche Abstützfunktion ausübt, die sich von einem Gitterstab zum nächstfolgenden Gitterstab des Verschlussgitters auswirkt. Deshalb kann das Verschlussgitter auf Höhe der Zugriffsöffnungen auch nicht gespreizt werden, um dem Warenträger missbräuchlich Ware entnehmen zu können. Die gegenseitige Abstützung der Gitterstäbe des Verschlussgitters lässt ein Aufspreizen nicht zu.

Die Erfindung wird anhand eines Ausführungsbeispieles näher erläutert. Es zeigt:
Fig. 1 einen Warenträger mit Blick auf dessen Vorderseite;
Fig. 2 eine Seitenansicht des Warenträgers sowie
Fig. 3 einen Bahnabschnitt.

Der in Fig. 1 dargestellte Warenträger 1 weist ein Gehäuse 2 auf, das mit einem Warenaufnahmeraum 9 und mit zwei Seitenwänden 3 ausgestattet ist, die durch einen Rahmen 4 verbunden sind. Der Rahmen 4 ist so gestaltet, dass zumindest an der Vorderseite 7 und/oder an der Rückseite 8 des Warenträgers 1 zum Entnehmen von Ware bestimmte Zugriffsöffnungen 10 gebildet sind. Die Zugriffsöffnungen 10 sind durch wenigstens ein kraftbetriebenes Verschlussgitter 23 verschließbar. Das wenigstens eine Verschlussgitter 23 ist in an den Seitenwänden 3 befindlichen Führungsbahnen 11 sowie zusätzlich auf mindestens einer zwischen den Seitenwänden 3 angeordneten Stützbahn 12 geführt. Im Beispiel sind zwei Stützbahnen 12 vorgesehen. In seiner Nichtgebrauchslage, in welcher die Zugriffsöffnungen 10 zugänglich sind, befindet sich das Verschlussgitter 23 zumindest mit einem Teil seines Volumens in einem Verstauraum 24, der sich entweder unterhalb (wie im Beispiel) oder oberhalb des Warenaufnahmeraumes 9 befindet, siehe auch Fig. 2.

In einer Seitenansicht und in Schnittdarstellung zeigt Fig. 2 den in Fig. 1 beschriebenen Warenträger 1 schematisch dargestellt. An seiner in der Zeichnung links dargestellte Vorderseite 7 sind im Rahmen 4 Zugriffsöffnungen 10 gebildet, die zum Warenaufnahmeraum 9 führen. Deckungsgleich sind die Führungsbahnen 11 und die wenigstens eine Stützbahn 12 angeordnet. Im Beispiel befindet sich der für das mindestens eine Verschlussgitter 23 bestimmte Verstauraum 24 unterhalb des Warenaufnahmeraumes 9. Der Verstauraum 24 kann auch in äquivalenter Weise oberhalb des Warenaufnahmeraumes 9 angeordnet sein. Nach unten ist der Warenaufnahmeraum 9 durch einen horizontalen Abschnitt 5, der ein Bestandteil des Rahmens 4 ist, vom Verstauraum 24 getrennt. An der Unterseite 6 des horizontalen Abschnittes 5 ist wenigstens ein Bahnabschnitt 13 lösbar oder unlösbar befestigt, der deckungsgleich mit den Führungsbahnen 11 ist und der eine Verlängerung der mindestens einen Stützbahn 12 bildet. Der wenigstens eine Bahnabschnitt 13 ist als eigenständiges Bauteil gestaltet und schließt mit dem Ende seines vertikalen Schenkels 14 an eine Stützbahn 12 so an, dass ein auf einer Stützbahn 12 geführtes Verschlussgitter 23, ohne zu verhaken, von der Stützbahn 12 auf den Bahnabschnitt 13 und von diesem wieder zurück geführt werden kann. Der wenigstens eine Bahnabschnitt 13 ist als Freiträger gestaltet, dessen Befestigungsabschnitt 16 außerhalb jenes Bereiches angeordnet ist, der vom Verschlussgitter 23 benutzt wird. Diese Anordnung ist wichtig, damit das wenigstens eine Verschlussgitter 23 so weit als möglich bewegt werden kann, ohne dass irgendein Befestigungsabschnitt 16 störend im Wege ist. Die Maße A zeigen die durch den als Freiträger gestalteten Bahnabschnitt 13 gebildeten freien Räume 22, in welchen das wenigstens eine Verschlussgitter 23 bewegbar ist. Im Beispiel weist das Verschlussgitter 23 jene Lage auf, in welcher die Zugriffsöffnungen 10 voll zugänglich sind. In dieser Lage nutzt das mindestens eine Verschlussgitter 23 den Verstauraum 24 voll aus. Es befindet sich zumindest mit einem Teil seines Volumens im Verstauraum 24.

Fig. 3 zeigt einen Bahnabschnitt 13. Dieser besteht aus einem eine Stützbahn 12 bildenden Flachstahlabschnitt 17 und weist eine gebogene Form auf, wobei die einzelnen Teilabschnitte 18 des Bahnabschnittes 13 durch Verstärkungsstreben 19 verbunden sind. Die Verstärkungsstreben 19 sind im Beispiel aus Rundstahl gefertigt und so angeordnet und verschweißt, dass zu beiden Seiten des Querschnittes des Flachstahlabschnittes 17 freie Bahnen verbleiben, die von den bekannten Verbindungsgliedern des wenigstens einen Verschlussgitters 23 genutzt werden, siehe auch Maße B. Am horizontal angeordneten Bahnteilabschnitt 20 befinden sich Befestigungsmittel 21, mit deren Hilfe der wenigstens eine Bahnabschnitt 13 am Rahmen 4 des Warenträgers 1 befestigbar ist.

Auf die baulichen Einzelheiten des wenigstens einen Verschlussgitters 23 sowie auf die Gestaltung der Führungsbahnen 11 sowie der Stützbahnen 12 wird hier nicht näher eingegangen, da deren Gestaltung bekannt ist. Gleiches gilt für jene bekannten Mittel, die zum kraft- oder motorgetriebenen Bewegen des mindestens einen Verschlussgitters 23 erforderlich sind.

## Patentansprüche

1. Warenträger (1) für SB-Geschäfte, mit einem Gehäuse (2), das einen Warenaufnahmeraum (9) sowie zwei Seitenwände (3) aufweist, die durch einen Rahmen (4) verbunden sind, der so gestaltet ist, dass an der Vorder- und/oder an der Rückseite (7, 8) des Warenträgers (1) zum Entnehmen der Ware bestimmte Zugriffsöffnungen (10) gebildet sind, die durch wenigstens ein kraftbetriebenes Verschlussgitter (23) verschließbar sind, wobei das wenigstens eine Verschlussgitter (23) in an den Seitenwänden (3) befindlichen Führungsbahnen (11) und zusätzlich auf mindestens einer zwischen den Seitenwänden (3) befindlichen Stützbahn (12) geführt ist und wobei sich das wenigstens eine Verschlussgitter (23) in seiner Nichtgebrauchslage, in welcher die Zugriffsöffnungen (10) zugänglich sind, zumindest mit einem Teil seines Volumens in einem Verstauraum (24) befindet, der außerhalb des Warenaufnahmeraumes (9) angeordnet ist, **dadurch gekennzeichnet, dass** im Verstauraum (24) wenigstens ein als eigenständiges Bauteil gestalteter, am Rahmen (4) befestigter Bahnabschnitt (13) vorgesehen ist, der eine Verlängerung der mindestens einen Stützbahn (12) bildet.

2. Warenträger nach Anspruch 1, **dadurch gekennzeichnet, dass** der wenigstens eine Bahnabschnitt (13) als Freiträger gestaltet ist.

3. Warenträger nach Anspruch 1 oder 2, **dadurch gekennzeichnet, dass** der wenigstens eine Bahnabschnitt (13) einen zum Befestigen am Rahmen (4) bestimmten Befestigungsabschnitt (16) aufweist, der außerhalb jenes Bereiches angeordnet ist, der vom wenigstens einen Verschlussgitter (23) beansprucht wird.

4. Warenträger nach einem der Ansprüche 1 bis 3, **dadurch gekennzeichnet, dass** der wenigstens eine Bahnabschnitt (13) einen als Stützbahn (12) bestimmten Flachstahlabschnitt (17) aufweist, an dem Verstärkungsstreben (19) angeordnet sind.

## Claims

1. A merchandise holder (1) for self-service shops, with a housing (2) which has a merchandise-receiving space (9) and two side walls (3) connected by a frame (4) which is constructed so that access openings (10) provided for the removal of the merchandise are formed at the front and/or rear (7, 8) of the merchandise holder (1) and are closable by at least one power-operated closing grille (23), wherein the at least one closing grille (23) is guided in guide tracks (11) located on the side walls (3) and additionally on at least one supporting track (12) located between the side walls (3), and wherein, when the at least one closing grille (23) is in its position of non-use in which the access openings (10) are accessible, at least part of its volume is located in a storage space (24) arranged outside the merchandise-receiving space (9), **characterised in that** at least one track portion (13), which is constructed as an independent component and is fastened to the frame (4), is provided in the storage space (24) and forms an extension of the at least one supporting track (12).

2. A merchandise holder according to claim 1, **characterised in that** the at least one track portion (13) is constructed as a cantilever.

3. A merchandise holder according to claim 1 or 2, **characterised in that** the at least one track portion (13) has a fastening portion (16) intended to be fastened to the frame (4) and arranged outside that region which is occupied by the at least one closing grille (23).

4. A merchandise holder according to any one of claims 1 to 3, **characterised in that** the at least one track portion (13) has a flat steel portion (17) which is provided as a supporting track (12) and on which reinforcing struts (19) are arranged.

## Revendications

1. Support de marchandises pour magasins en libre-service, comportant un boîtier (2) muni d'un réceptacle (9) de marchandises, ainsi que de deux parois latérales (3), dont la solidarisation est assurée par un cadre (4) conçu de manière à donner naissance, à la face antérieure et/ou postérieure (7, 8) du support de marchandises (1), à des orifices d'accès (10) qui sont destinés au prélèvement des marchandises et peuvent être obturés par au moins une grille obturatrice (23) à actionnement mécanique, ladite grille obturatrice (23), prévue au minimum, étant guidée dans des glissières de guidage (11) situées sur les parois latérales (3) et, additionnellement, sur au moins une glissière d'appui (12) interposée entre lesdites parois latérales (3), sachant que, dans sa position de non-utilisation dans laquelle les orifices d'accès (10) sont abordables, la grille obturatrice (23) prévue au minimum se trouve, par une partie de son volume, dans un compartiment de remisage (24) disposé à l'extérieur du réceptacle (9) de marchandises, **caractérisé par le fait qu'**il est prévu, dans le compartiment de remisage (24), au moins un tronçon de glissière (13) qui se présente comme une pièce structurelle autonome, est fixé au cadre (4) et matérialise un prolongement de la glissière d'appui (12) prévue au minimum.

2. Support de marchandises selon la revendication 1, **caractérisé par le fait que** le tronçon de glissière (13), prévu au minimum, est conçu comme un support en porte-à-faux.

3. Support de marchandises selon la revendication 1 ou 2, **caractérisé par le fait que** le tronçon de glissière (13), prévu au minimum, comporte une zone de fixation (16) destinée à la fixation au cadre (4) et disposée à l'extérieur de la région mobilisée par la grille obturatrice (23) prévue au minimum.

4. Support de marchandises selon l'une des revendications 1 à 3, **caractérisé par le fait que** le tronçon de glissière (13), prévu au minimum, possède un segment (17) en acier plat servant de glissière d'appui (12), et sur lequel des entretoises de renforcement (19) sont implantées.
